# EUROPÄISCHE PATENTSCHRIFT

(11) **EP 1 886 731 B1**
(45) Veröffentlichungstag und Bekanntmachung des Hinweises auf die Patenterteilung: **11.01.2012**
(21) Anmeldenummer: 07014589.1
(22) Anmeldetag: 25.07.2007
(51) Int. Cl.: B05B 1/00, B05B 1/02, B05B 1/04

(54) **Sprühdüsenanordnung**
Spray nozzle assembly
Agencement de buse de pulvérisation

(30) Priorität: 05.08.2006 DE 102006036762
(43) Veröffentlichungstag der Anmeldung: 13.02.2008
(73) Patentinhaber: Lindal Dispenser GmbH, 23923 Schönberg (DE)
(72) Erfinder: Horn, Michael, 25588 Oldendorf (DE); Pittl, Oskar, 23818 Neuengörs (DE)
(74) Vertreter: Vièl, Christof

(56) Entgegenhaltungen:
- DE-A1- 2 734 950
- GB-A- 2 047 571
- US-A- 5 655 255
- US-A- 5 676 311
- US-A1- 2003 178 506

## Beschreibung

Die Erfindung bezieht sich auf eine Sprühdosenanordnung nach dem Oberbegriff des Anspruchs 1.

Derartige Sprühdosenanordnungen dienen dem Zerstäuben eines Mediums, beispielsweise eines Parfums, eines Lacks oder einer sonstigen Flüssigkeit. Das zu versprühende Medium wird dabei mit Hilfe eines Treibmittels oder eines Pumpmechanismus in einen Düsenkanal der Sprühdosenanordnung eingeleitet. Durch die besondere Geometrie des Düsenkanals wird das Medium zunächst verdichtet, tritt durch eine kleine Durchtrittsöffnung hindurch und entweicht auf der anderen Seite des Düsenkanals in Form kleiner Tröpfchen.

Die Geometrie des Düsenkanals ist dabei für die Sprüheigenschaften der Sprühdosenanordnung entscheidend. Je nach Anwendung können ganz unterschiedliche Eigenschaften hinsichtlich der Tröpfchen und deren Verteilung in dem Sprühstrahl erwünscht sein, beispielsweise ein flacher Sprühfächer, bei dem die Tröpfchen in der Fächermitte konzentriert oder in sonstiger, vorherbestimmter Weise über die Ausdehnung des Sprühfächers verteilt sind.

Dokument DE2734950 zeigt eine Sprühdosenanordnung gemäß dem Oberbegriff von Anspruch 1.

Eine Sprühdosenanordnung ist aus dem US-Patent 4,346,849 auch bekannt und besteht aus einer Sprühdüse und einem Halter. Beide. Komponenten bestehen aus Metall und sind miteinander verlötet. Insbesondere für die Sprühdüse wird ein sehr hartes Material verwendet, vorzugsweise gesintertes Wolframcarbid. Die Sprühdüsc wird aus einem kleinen zylindrischen Abschnitt dieses Materials hergestellt, indem in die druckseitige Kreisfläche des Zylinders eine keilförmige Nut und in die gegenüberliegende Kreisfläche des Zylinders eine trapezförmige Nut, die senkrecht zu der keilförmigen Nut verläuft, eingeschliffen wird. Durch die beiden ineinandergreifenden Nuten entsteht in der Mitte eine Durchtrittsöffnung. Die Sprühdüse wird sodann in einen Halter, der ebenfalls aus Metall besteht, eingesetzt und mit diesem verlötet. In dem Halter ist ein zylinderförmiger Kanal ausgebildet, der zu der keilförmigen Nut der Sprühdüse führt. Mit der bekannten Sprühdüse, die auch als Kreuzschlitzdüse bezeichnet wird, werden günstige Sprüheigenschaften erreicht, allerdings ist die bekannte Sprühdüsenanordnung in der Herstellung sehr aufwendig.

Davon ausgehend ist es die Aufgabe der Erfindung, eine Sprühdüsenanordnung zur Verfügung zu stellen, die vorteilhafte Sprüheigenschaften aufweist und auch in großen Stückzahlen ökonomisch herzustellen ist.

Diese Aufgabe wird gelöst durch eine Sprühdüsenanordnung mit den Merkmalen des Anspruchs 1.

Der erste Kanalabschnitt ist durch zwei einander zugewandte Seitenflächen zu einer länglichen Engquerschnittsfläche verjüngt. Die Engquerschnittsfläche kann dabei eine beliebige Form aufweisen, insbesondere eine Krümmung oder eine Aneinanderreihung von unterschiedlich orientierten Abschnitten. Durch den sich verjüngenden Querschnitt des ersten Kanalabschnitts wird ein einströmendes Medium zunächst verdichtet. Nach dem Durchströmen der Durchtrittsöffnung gelangt das Medium in den angrenzenden zweiten Kanalabschnitt, der zwei gegenüberliegende, sich mit zunehmendem Abstand von der Durchtrittsöffnung voneinander entfernende Seitenflächen aufweist. Der Querschnitt des zweiten Kanalabschnitts weitet sich daher in Strömungsrichtung auf, was ein wohldefiniertes Versprühen begünstigt. Die der Durchtrittsöffnung zugewandten Kanten der beiden Seitenflächen des zweiten Kanalabschnitts verlaufen quer zur Längsrichtung der länglichen Engquerschnittsfläche. Die beiden von den jeweils zwei Seitenflächen des ersten und zweiten Kanalabschnitts gebildeten Querschnitte kreuzen sich also beispielsweise in einem rechten Winkel. Durch die Fertigung als Kunststoffteil kann die gesamte Sprühdüsenanordnung beispielsweise in einem Spritzgießverfahren einteilig hergestellt werden. Gegenüber der bekannten Sprühdüsenanordnung entfällt somit das individuelle Bearbeiten der Sprühdüse und deren Einsetzen in einen separaten Halter.

Die Erfindung beruht auf der Erkenntnis, daß die nach dem Stand der Technik zur Verschleißminderung vorgesehene Verwendung eines besonders harten Materials für die Sprühdüse für viele Anwendungen nicht erforderlich ist. Insbesondere für die Ausrüstung von für eine einmalige Befüllung vorgesehenen Sprühdosen oder -zerstäubern mit einem Sprühkopf wird auch eine erfindungsgemäße, vollständig aus Kunststoff hergestellte Sprühdüsenanordnung den Anforderungen gerecht.

Ein Anwendungsbeispiel ist das Versprühen von unverdünntem Olivenöl im Airlessverfahren mit einem eine erfindungsgemäße Sprühdüsenanordnung umfassenden Sprühkopf, beispielsweise zum Besprühen von Salaten.

Der zweite Kanalabschnitt wird zwischen seinen beiden Seitenflächen von zwei annähernd senkrecht zur Ebene der Durchtrittsöffnung angeordneten Begrenzungsflächen begrenzt, die einen seitlichen Abstand von der Durchtrittsöffnung aufweisen. Durch diese zusätzlichen Begrenzungsflächen gelingt eine weitere Steuerung und gezielte Beeinflussung des Sprühstrahls. In einer bevorzugten Ausgestaltung der Erfindung sind die Begrenzungsflächen annähernd auf dem Mantel eines gedachten Zylinders angeordnet, dessen Längsachse senkrecht zur Ebene der Durchtrittsöffnung verläuft. Es hat sich gezeigt, dass dadurch ein besonders günstiges Sprühverhalten erreicht wird.

Gemäß einer weiteren bevorzugten Ausgestaltung der Erfindung umfasst der Düsenkanal einen an den zweiten Kanalabschnitt angrenzenden dritten Kanalabschnitt, der zwei Seitenflächen aufweist, die jeweils in der Ebene einer der beiden Seitenflächen des zweiten Kanalabschnitts verlaufen, und der von zwei zwischen den beiden Seitenflächen des dritten Kanalabschnitts annähernd senkrecht zur Ebene der Durchtrittsöffnung angeordneten Begrenzungsflächen begrenzt wird, die in einem seitlichen Abstand von den Begrenzungsflächen des zweiten Kanalabschnitts und weiter als diese von der Durchtrittsöffnung entfernt angeordnet sind. Durch den dritten Kanalabschnitt wird ein weiterer Abschnitt des Düsenkanals geschaffen, dessen Aufweitung in Strömungsrichtung in der einen Richtung der Aufweitung des zweiten Kanalabschnitts entspricht, während in der senkrecht dazu verlaufenden Richtung zwischen dem zweiten und dritten Kanalabschnitt eine Stufe ausgebildet ist. Die geometrische Ausgestaltung des zweiten und dritten Kanalabschnitts, insbesondere der sich bildenden Stufe, erlaubt eine weitere gezielte Einflußnahme auf das Sprühverhalten.

Bevorzugt umfaßt der Düsenkanal einen in Strömungsrichtung vor dem ersten Kanalabschnitt angeordneten und an diesen angrenzenden vierten Kanalabschnitt, der einen zylindrischen Querschnitt aufweist. Durch diesen vierten Kanalabschnitt kann das zu versprühende Medium in die Sprühdüsenanordnung eingeleitet werden. Bemerkenswert ist, daß auch dieser Kanalabschnitt integral mit dem einteilig geformten Kunststoffteil ausgebildet ist. Dadurch kann die Sprühdüsenanordnung so ausgestaltet werden, daß beim Einbau in einen Sprühkopf eine geringere Anzahl von Komponenten benötigt wird.

Gemäß einer weiteren bevorzugten Ausgestaltung weist die Engquerschnittsfläche auf beiden Seiten der Durchtrittsöffnung einen im wesentlichen in der Ebene der Durchtrittsöffnung angeordneten Abschnitt auf. Bevorzugt weist die Engquerschnittsfläche zwei weitere Abschnitte auf, die an die beiden seitlich der Durchtrittsöffnung angeordneten Abschnitte der Engquerschnittsfläche angrenzen, und die gegenüber der Ebene der Durchtrittsöffnung in Richtung zu dem ersten Kanalabschnitt geneigt sind. Die genaue Formgebung des das Medium zu der Durchtrittsöffnung leitenden Kanalabschnitts ist für die Strömungsverhältnisse des Mediums und auch für das resultierende Sprühverhalten von besonderer Bedeutung. Es hat sich gezeigt, daß durch die genannte Ausgestaltung der Engquerschnittsfläche ein besonders vorteilhaftes Sprühverhalten erreicht wird.

In einer weiteren bevorzugten Ausgestaltung der Erfindung stehen von der Engquerschnittsfläche angrenzend an die Durchtrittsöffnung zwei Stege vor, die in den ersten Kanalabschnitt hineinragen. Bevorzugt verlaufen diese Stege in Richtung der Seitenflächen des zweiten Kanalabschnitts. Die Stege führen zu einer vorteilhaften Verwirbelung der Strömung unmittelbar vor dem Passieren der Durchtrittsöffnung. Dadurch wird ein besonders vorteilhaftes Sprühverhalten erreicht.

Gemäß einer weiteren bevorzugten Ausgestaltung der Erfindung ist die Sprühdüsenanordnung aus Polyoxymethylen (POM), Polybutylenterephtalat (PBT), Polyethylenterephtalat (PET), Polyamid (PA) und/oder Polypropylen (PP) gefertigt. Die genannten Kunststoffe zeichnen sich durch besonders vorteilhafte Verarbeitungs- und Anwendungseigenschaften aus.

Nachfolgend wird die Erfindung anhand von zwei in sieben Figuren dargestellten Ausführungsbeispielen näher erläutert.

Es zeigen:
- Fig. 1: eine perspektivische Ansicht einer erfindungsgemäßen Sprühdüsenanordnung,
- Fig. 2: eine perspektivische, entlang der Längsachse des Düsenkanals geschnittene Ansicht der Sprühdüsenanordnung aus Fig. 1,
- Fig. 3: eine perspektivische, entlang der Längsachse des Düsenkanals geschnittene Ansicht der Sprühdüsenanordnung aus Fig. 1, wobei die Schnittebene senkrecht zu derjenigen aus Fig. 2 verläuft,
- Fig. 4: eine Draufsicht der Sprühdüsenanordnung aus Fig. 1 von unten,
- Fig. 5: eine perspektivische, entlang der Längsachse des Düsenkanals geschnittene Ansicht eines zweiten Ausführungsbeispiels einer erfindungsgemäßen Anordnung.
- Fig. 6: eine perspektivische, entlang der Längsachse des Düsenkanals geschnittene Ansicht des zweiten Ausführungsbeispiels einer Sprühdüsenanordnung, wobei die Schnittebene senkrecht zu derjenigen aus Fig. 5 verläuft,
- Fig. 7: eine schematische Darstellung der Sprühdüsenanordnung aus den Figuren 5 und 6 in perspektivischer Ansicht.

Sich in den unterschiedlichen Figuren und den beiden Ausführungsbeispielen entsprechende Teile sind mit den gleichen Bezugszeichen versehen.

Die Fig. 1 zeigt eine erfindungsgemäße Sprühdüsenanordnung in einer perspektivischen Ansicht von oben. Die Sprühdüsenanordnung mit dem in der Mitte verlaufenden Düsenkanal endet in einer ebenen, annähernd rechteckigen Außenfläche 10 mit zwei abgerundeten Seiten und stark abgerundeten Ecken. An die Außenfläche 10 angrenzend erstreckt sich ein annähernd quaderförmiger Block 12 und ein zylindrischer Abschnitt 14.

Im Inneren und entlang der Längsachse der Sprühdüsenanordnung verläuft der Düsenkanal, dessen Durchtrittsöffnung 16 in der Ansicht der Fig. 1 sichtbar ist. Ein zu versprühendes Medium wird durch einen ersten, nicht sichtbaren Kanalabschnitt und durch die Durchtrittsöffnung 16 geleitet. Angrenzend an die Durchtrittsöffnung 16 befindet sich ein zweiter Kanalabschnitt, der begrenzt wird von zwei Seitenflächen 18, die sich gegenüberliegen und sich mit zunehmendem Abstand von der Durchtrittsöffnung voneinander entfernen, und zwei annähernd senkrecht zur Ebene der Durchtrittsöffnung 16 angeordneten Begrenzungsflächen 20. Die beiden Begrenzungsflächen 20 sind auf dem Mantel eines gedachten Zylinders angeordnet, dessen Längsachse senkrecht durch die Ebene der Durchtrittsöffnung 16 verläuft.

Angrenzend an den zweiten Kanalabschnitt befindet sich ein dritter Kanalabschnitt, der begrenzt wird von zwei Seitenflächen 22, die nahtlos in jeweils eine Seitenfläche 18 des zweiten Kanalabschnitts übergehen, und zwei Begrenzungsflächen 24, die annähernd parallel zu den Begrenzungsflächen 20 des zweiten Kanalabschnitts angeordnet sind, jedoch seitlich von diesen beabstandet und nach außen versetzt. Durch die beschriebene Anordnung der Seiten- und Begrenzungsflächen weitet sich der Düsenkanal im Bereich des zweiten und dritten Kanalabschnitts beginnend von der Durchtrittsöffnung 16 in Strömungsrichtung beständig auf. Der dritte Kanalabschnitt mündet in die ebene Außenfläche 10, so daß der Düsenkanal insgesamt an dieser Außenfläche endet.

Die beiden Begrenzungsflächen 20 des zweiten Kanalabschnitts bilden eine Stufe zwischen dem zweiten und dritten Kanalabschnitt.

Die Seitenflächen 22 des dritten Kanalabschnitts sind wesentlich breiter als dessen Begrenzungsflächen 24, so daß der dritte Kanalabschnitt einen annähernd rechteckigen, gestreckten Querschnitt aufweist. Die Seitenflächen 22 des dritten Kanalabschnitts erstrecken sich senkrecht zu der längeren Kante der ebenen Außenfläche 10.

Die perspektivische Schnittdarstellung der Fig. 2 zeigt die Sprühdüsenanordnung der Fig. 1, wobei die Schnittebene entlang der Längsachse des Düsenkanals, d.h. mittig durch die Durchtrittsöffnung 16, und in Richtung der längeren Kante der ebenen Außenfläche 10 verläuft.

In dieser Ansicht erkennt man die Seitenflächen 18 und 22 und die Begrenzungsflächen 20 und 24 des zweiten und dritten Kanalabschnitts. Bei 30 ist eine Kante der Durchtrittsöffnung 16 erkennbar. An diese Kante schließt sich eine ebene, parallel zur Außenfläche 10 angeordnete Bodenfläche 32 des zweiten Kanalabschnitts an. Zwischen den Begrenzungsflächen 20 und 24 des zweiten und dritten Kanalabschnitts befindet sich eine weitere ebene Bodenfläche 34. In Strömungsrichtung unterhalb der Durchtrittsöffnung 16 befindet sich ein erster Kanalabschnitt 26. Dieser weist zwei einander zugewandte Seitenflächen auf, von denen eine mit dem Bezugszeichen 28 sichtbar ist. Durch die beiden einander zugewandten Seitenflächen verjüngt sich der erste Kanalabschnitt bis zu einer Engquerschnittsfläche 36, von der in der Fig. 2 nur die entlang der Längsachse der länglichen Engquerschnittsfläche verlaufende Mittellinie sichtbar ist. Die Engquerschnittsfläche erstreckt sich zu beiden Seiten der Durchtrittsöffnung 16 parallel zur Außenfläche 10. Soweit die Wandung des ersten Kanalabschnitts 26 nicht von den Seitenflächen 28 gebildet ist, ist diese zylindrisch.

Ebenfalls mit einem zylindrischen Querschnitt versehen ist ein vierter Kanalabschnitt 38. Dieser vierte Kanalabschnitt dient der Einleitung des zu versprühenden Mediums und geht nahtlos in den ersten Kanalabschnitt über.

In der Darstellung der Fig. 3 ist die Sprühdüsenanordnung aus den Fign. 1 und 2 in einer weiteren Ansicht dargestellt, wobei die Schnittebene ebenfalls entlang der Längsachse der Sprühdüsenanordnung, jedoch senkrecht zu der in Fig. 2 verwendeten Schnittebene verläuft. Wie auch in der Fig. 2, erkennt man in Fig. 3, daß die der Durchtrittsöffnung 16 zugewandten Kanten der Seitenflächen 28 und der Seitenflächen 18 senkrecht aufeinander stehen, so daß die im Bereich der Durchtrittsöffnung annähernd rechteckigen Querschnittsflächen des ersten und zweiten Kanalabschnitts ein Kreuz bilden.

Diese kreuzförmige Anordnung erkennt man auch in der Fig. 4, in der die Sprühdüsenanordnung in einer Ansicht von unten, d.h. in Richtung des strömenden Mediums, dargestellt ist. In dieser Ansicht besonders gut erkennbar sind die beiden zu beiden Seiten der Durchtrittsöffnung 16 angeordneten Abschnitte der Engquerschnittsfläche 36.

Gestrichelt dargestellt sind die beiden ebenen Bodenflächen 32, die ebenfalls an die Durchtrittsöffnung 16 angrenzen und sich in einer Richtung senkrecht zu der Engquerschnittsfläche 36 erstrecken. Erkennbar sind auch die beiden ebenen Bodenflächen 34 und die kreisabschnittsförmig um die Durchtrittsöffnung 16 herum angeordneten Begrenzungsflächen 20.

Der mit 40 bezeichnete Kreis gibt den inneren Umfang des zylindrischen vierten Kanalabschnitts 38 an.

In der Fig. 5 ist ein weiteres Ausführungsbeispiel der Erfindung dargestellt, wobei die Ansicht und Schnittebene ungefähr derjenigen aus der Fig. 2 entspricht. Mit Ausnahme der Ausführung der um die Durchtrittsöffnung 16 herum angeordneten Kanalabschnitte gleicht das zweite Ausführungsbeispiel demjenigen aus Fig. 1. Im Unterschied zum ersten Ausführungsbeispiel verläuft die Engquerschnittsfläche 36, die durch die beiden aufeinander zulaufenden Seitenflächen 28 des ersten Kanalabschnitts begrenzt wird, jedoch nicht vollständig in einer Ebene. Vielmehr weist die Engquerschnittsfläche 36 auf jeder Seite der Durchtrittsöffnung 16 einen ersten Abschnitt 42 auf, der annähernd in der Ebene der Durchtrittsöffnung 16 und parallel zur Außenfläche 10 verläuft, sowie einen zweiten Abschnitt 44, der an den ersten Abschnitt 42 angrenzt und gegenüber der Ebene der Durchtrittsöffnung 16 in Richtung zu dem ersten Kanalabschnitt 26 hin geneigt ist.

Als weitere Besonderheit gibt es auf jeder Seite der Durchtrittsöffnung 16 einen von einem ersten Abschnitt 42 der Engquerschnittsfläche 36 vorstehenden Steg 46, der in den ersten Kanalabschnitt hineinragt. Jeder Steg 46 verläuft in Richtung einer der beiden Seitenflächen 18 des zweiten Kanalabschnitts.

Durch die besondere Ausgestaltung der Engquerschnittsfläche mit den Stegen und den geneigten Abschnitten 44 wird eine Verwirbelung des zu versprühenden Mediums im Bereich des ersten Kanalabschnitts vor dem Strömen durch die Durchtrittsöffnung 16 erreicht.

In der Ansicht der Fig. 6, deren Schnittebene gegenüber derjenigen aus Fig. 5 senkrecht verläuft, erkennt man die Seitenflächen 18 und 22 des zweiten bzw. dritten Kanalabschnitts und eine Seite des sich nahtlos daran anschließenden Stegs 46, der die Durchtrittsöffnung 16 begrenzt.

Zur besseren Übersicht ist das zweite Ausführungsbeispiel in der Fig. 7 nochmals schematisch in einer perspektivischen Ansicht dargestellt, wobei verborgene Linien gestrichelt dargestellt sind. In dieser Ansicht erkennt man besonders deutlich die beiden Abschnitte 42 und 44 der Engquerschnittsfläche 36 sowie den Querschnitt der Durchtrittsöffnung 16.

## Patentansprüche

1. Sprühdüsenanordnung zum Versprühen eines Mediums mit einem Düsenkanal mit
- einem ersten Kanalabschnitt (26), der durch zwei einander zugewandte Seitenflächen (28) zu einer länglichen Engquerschnittsfläche (36) verjüngt ist,
- einer in der Engquerschnittsfläche (36) angeordneten Durchtrittsöffnung (16), deren Querschnittsfläche kleiner als die Engquerschnittsfläche (36) ist, und
- einem in Strömungsrichtung des Mediums an die Durchtrittsöffnung (16) angrenzenden zweiten Kanalabschnitt, der zwei gegenüberliegende, sich mit zunehmendem Abstand von der Durchtrittsöffnung (16) voneinander entfernende Seitenflächen (18) aufweist, deren der Durchtrittsöffnung (16) zugewandte Kanten quer zur Längsrichtung der Engquerschnittsfläche (36) verlaufen, wobei
- der Düsenkanal mit den beiden Kanalabschnitten und der Durchtrittsöffnung (16) in einem einteilig geformten Kunststoffteil ausgebildet ist, **dadurch gekennzeichnet, dass**
- der zweite Kanalabschnitt zwischen seinen beiden Seitenflächen (18) von zwei annähernd senkrecht zur Ebene der Durchtrittsöffnung angeordneten Begrenzungsflächen (20) begrenzt wird, die einen seitlichen Abstand von der Durchtrittsöffnung (16) aufweisen.

2. Sprühdüsenanordnung nach Anspruch 1, **dadurch gekennzeichnet, dass** die Begrenzungsflächen (20) annähernd auf dem Mantel eines gedachten Zylinders angeordnet sind, dessen Längsachse senkrecht zur Ebene der Durchtrittsöffnung (16) verläuft.

3. Sprühdüsenanordnung nach Anspruch 1 oder 2, **dadurch gekennzeichnet, dass** der Düsenkanal einen an den zweiten Kanalabschnitt angrenzenden dritten Kanalabschnitt umfasst, der zwei Seitenflächen (22) aufweist, die jeweils in der Ebene einer der beiden Seitenflächen (18) des zweiten Kanalabschnitts verlaufen, und der von zwei zwischen den beiden Seitenflächen (22) des dritten Kanalabschnitts annähernd senkrecht zur Ebene der Durchtrittsöffnung angeordneten Begrenzungsflächen (24) begrenzt wird, die in einem seitlichen Abstand von den Begrenzungsflächen (20) des zweiten Kanalabschnitts und weiter als diese von der Durchtrittsöffnung (16) entfernt angeordnet sind.

4. Sprühdüsenanordnung nach einem der Ansprüche 1 bis 3, **dadurch gekennzeichnet, dass** der Düsenkanal einen in Strömungsrichtung vor dem ersten Kanalabschnitt (26) angeordneten und an diesen angrenzenden vierten Kanalabschnitt (38) mit zylindrischem Querschnitt umfasst.

5. Sprühdüsenanordnung nach einem der Ansprüche 1 bis 4, **dadurch gekennzeichnet, dass** die Engquerschnittsfläche (36) auf beiden Seiten der Durchtrittsöffnung (16) einen im Wesentlichen in der Ebene der Durchtrittsöffnung angeordneten Abschnitt (42) aufweist.

6. Sprühdüsenanordnung nach Anspruch 5, **dadurch gekennzeichnet, dass** die Engquerschnittsfläche zwei weitere Abschnitte (44) aufweist, die an die beiden seitlich der Durchtrittsöffnung angeordneten Abschnitte (42) der Engquerschnittsfläche (36) angrenzen, und die gegenüber der Ebene der Durchtrittsöffnung (16) in Richtung zu dem ersten Kanalabschnitt (26) geneigt sind.

7. Sprühdüsenanordnung nach einem der Ansprüche 1 bis 6, **dadurch gekennzeichnet, dass** von der Engquerschnittsfläche (36) angrenzend an die Durchtrittsöffnung (16) zwei Stege (46) vorstehen, die in den ersten Kanalabschnitt (28) hineinragen.

8. Sprühdüsenanordnung nach Anspruch 7, **dadurch gekennzeichnet, dass** die Stege (46) in Richtung jeweils einer Seitenfläche (18) des zweiten Kanalabschnitts verlaufen.

9. Sprühdüsenanordnung nach einem der Ansprüche 1 bis 8, **dadurch gekennzeichnet, daß** die Sprühdüsenanordnung aus Polyoxymehylen (POM), Polybutylenterephtalat (PBT), Polyethylenterephtalat (PET), Polyamid (PA) und/oder Polypropylen (PP) gefertigt ist.

## Claims

1. Spray nozzle assembly for atomizing a medium through a nozzle channel, comprising
- a first channel portion (26) which is tapered by two lateral surfaces (28) facing each other to form an elongate, narrow-cross-sectional surface (36),
- an ejection orifice (16) which is disposed in the narrow-cross-sectional surface (36) and whose cross-sectional area is smaller than that of the narrow-cross-sectional surface (36), and
- a second channel portion adjoining the ejection orifice (16) in the direction of medium flow, said second channel portion having two opposite lateral surfaces (18) that veer away from each other with increasing distance from the ejection orifice (16), whose edges facing the ejection orifice (16) run perpendicular to the longitudinal direction of the narrow-cross-sectional surface (36),
- the nozzle channel with its two channel portions and the ejection orifice (16) being configured inside an integrally formed plastic component, **characterised in that**
- between its two lateral surfaces (18), the second channel portion is confined by two bounding surfaces (20) which are disposed to be approximately perpendicular to the plane of the ejection orifice and which are spaced laterally from the ejection orifice (16).

2. Spray nozzle assembly according to claim 1, **characterised in that** the bounding surfaces (20) are arranged approximately on the curved surface of an imaginary cylinder, the longitudinal axis of which runs perpendicular to the plane of the ejection orifice (16).

3. Spray nozzle assembly according to claim 1 or 2, **characterised in that** the nozzle channel includes a third channel portion adjoining the second channel portion and having two lateral surfaces (22), each of which extends in the plane of one of the two lateral surfaces (18) of the second channel portion, said third channel portion being bounded by two bounding surfaces (24) disposed between the two lateral surfaces (22) of the third channel portion such as to be approximately perpendicular to the plane of the ejection orifice, said bounding surfaces (24) being spaced laterally from the bounding surfaces (20) of the second channel portion and being located further away than these from the ejection orifice (16).

4. Spray nozzle assembly according to one of the claims 1 to 3, **characterised in that** the nozzle channel includes a fourth channel portion (38) of cylindrical cross-section, which, as seen in the direction of flow, is disposed in front of the first channel portion (26) and which adjoins said first channel portion.

5. Spray nozzle assembly according to one of the claims 1 to 4, **characterised in that**, on each side of the ejection orifice (16), the narrow-cross-sectional surface (36) has a portion (42) disposed substantially in the plane of the ejection orifice.

6. Spray nozzle assembly according to claim 5, **characterised in that** the narrow-cross-sectional surface has two further portions (44) which adjoin the two portions (42) of the narrow-cross-sectional surface (36) that flank the ejection orifice, and which are inclined away from the plane of the ejection orifice (16) towards the first channel portion (26).

7. Spray nozzle assembly according to one of the claims 1 to 6, **characterised in that** two slender projections (46) adjacent to the ejection orifice (16) extend from the narrow-cross-sectional surface (36) and protrude into the first channel portion (28).

8. Spray nozzle assembly according to claim 7, **characterised in that** each of the slender projections (46) runs in the direction of a lateral surface (18) of the second channel portion.

9. Spray nozzle assembly according to one of the claims 1 to 8, **characterised in that** the spray nozzle assembly is manufactured from polyoxymethylene (POM), polybutylene terephthalate (PBT), polyethylene terephthalate (PET), polyamide (PA) and/or polypropylene (PP).

## Revendications

1. Agencement de buse de pulvérisation destiné à pulvériser un milieu, comportant un canal de buse qui présente
- un premier segment de canal (26) qui se rétrécit, par deux surfaces latérales (28) dirigées l'une vers l'autre, jusqu'à une superficie de section étroite de forme allongée (36),
- une ouverture de passage (16) disposée dans la superficie de section étroite (36) et dont la superficie de section est plus petite que la superficie de section étroite (36), et
- un deuxième segment de canal adjacent à l'ouverture de passage (16) dans le sens de l'écoulement du milieu et qui présente deux surfaces latérales (18) en regard l'une de l'autre qui s'éloignent l'une de l'autre avec l'accroissement de la distance à l'ouverture de passage (16), les bords desdites surfaces latérales dirigés vers l'ouverture de passage (16) s'étendant transversalement à la direction longitudinale de la superficie de section étroite (36),
- le canal de buse avec les deux segments de canal et l'ouverture de passage (16) étant réalisé en une pièce de matière plastique moulée d'un seul tenant,
**caractérisé en ce que**
- le deuxième segment de canal est limité entre ses deux surfaces latérales (18) par deux surfaces de limitation (20) disposées à peu près perpendiculairement au plan de l'ouverture de passage et qui se trouvent à une certaine distance latérale de l'ouverture de passage (16).

2. Agencement de buse de pulvérisation selon la revendication 1, **caractérisé en ce que** les surfaces de limitation (20) sont disposées à peu près sur l'enveloppe d'un cylindre imaginaire dont l'axe longitudinal s'étend perpendiculairement au plan de l'ouverture de passage (16).

3. Agencement de buse de pulvérisation selon la revendication 1 ou 2, **caractérisé en ce que** le canal de buse comprend un troisième segment de canal adjacent au deuxième segment de canal, lequel troisième segment présente deux surfaces latérales (22) qui s'étendent chacune dans le plan d'une des deux surfaces latérales (18) du deuxième segment de canal, et est limité par deux surfaces de limitation (24) disposées entre les deux surfaces latérales (22) du troisième segment de canal à peu près perpendiculairement au plan de l'ouverture de passage, lesquelles surfaces de limitation sont disposées à une distance latérale des surfaces de limitation (20) du deuxième segment de canal et plus éloignées de l'ouverture de passage (16) que ces dernières.

4. Agencement de buse de pulvérisation selon l'une des revendications 1 à 3, **caractérisé en ce que** le canal de buse comprend un quatrième segment de canal (38) de section cylindrique, disposé en amont du premier segment de canal (26) dans le sens de l'écoulement et adjacent à ce segment.

5. Agencement de buse de pulvérisation selon l'une des revendications 1 à 4, **caractérisé en ce que** la superficie de section étroite (36) présente, des deux côtés de l'ouverture de passage (16), un segment (42) disposé sensiblement dans le plan de l'ouverture de passage.

6. Agencement de buse de pulvérisateur selon la revendication 5, **caractérisé en ce que** la superficie de section étroite présente deux autres segments (44) qui sont adjacents aux deux segments (42) de la superficie de section étroite (36) disposés latéralement à l'ouverture de passage, lesquels autres segments sont inclinés par rapport au plan de l'ouverture de passage (16) en direction du premier segment de canal (26).

7. Agencement de buse de pulvérisation selon l'une des revendications 1 à 6, **caractérisé en ce que** deux nervures (46), saillant dans le premier segment de canal (28), partent de la superficie de section étroite (36) au niveau de la région adjacente à l'ouverture de passage (16).

8. Agencement de buse de pulvérisation selon la revendication 7, **caractérisé en ce que** les nervures (46) s'étendent en direction de chaque surface latérale (18) du deuxième segment de canal.

9. Agencement de buse de pulvérisation selon l'une des revendications 1 à 8, **caractérisé en ce que** l'agencement de buse de pulvérisation est fabriqué en polyoxyméthylène (POM), en polybutylène théréphtalate (PBT), en polyéthylène téréphtalate (PET), en polyamide (PA) et/ou en polypropylène (PP).
